# EUROPÄISCHE PATENTSCHRIFT

(11) **EP 2 409 094 B1**
(45) Veröffentlichungstag und Bekanntmachung des Hinweises auf die Patenterteilung: **01.01.2020**
(21) Anmeldenummer: 10704567.6
(22) Anmeldetag: 18.02.2010
(51) Int. Cl.: F25B 41/06, F25B 40/06

(54) **KÄLTEGERÄT**
REFRIGERATION DEVICE
APPAREIL RÉFRIGÉRANT

(30) Priorität: 19.03.2009 DE 102009001677
(43) Veröffentlichungstag der Anmeldung: 25.01.2012
(73) Patentinhaber: BSH Hausgeräte GmbH, 81739 München (DE)
(72) Erfinder: KRANZ, Thomas, 89537 Giengen (DE); MOCH, Holger, 89537 Giengen (DE)
(86) Internationale Anmeldenummer: PCT/EP2010/052024
(87) Internationale Veröffentlichungsnummer: WO 2010/105884

(56) Entgegenhaltungen:
- EP-A1- 1 795 846
- WO-A1-02/07948
- WO-A2-2004/036125
- DE-A1- 1 904 245
- DE-B- 1 250 845
- DE-C1- 19 509 937
- GB-A- 2 418 478
- JP-A- 10 132 396
- KR-A- 20010 083 606

## Beschreibung

Die Erfindung betrifft ein Kältegerät.

Kältegeräte entziehen einem Raum mit niedrigem Temperaturniveau, dem Innenraum des Kältegeräts, Wärme, um sie in einem Raum mit höheren Temperaturniveau, in der Regel in dem das Kältegerät umgebenen Raum, abzugeben. Hierzu werden so genannte Kältemittel verwendet, welche bei niedrigen Temperaturen verdampfen. Das Kältemittel zirkuliert in einem geschlossenen Rohrsystem, dem Kältemittelkreislauf. Bei dem bei Haushaltskältegeräten üblichen Kompressionssystem umfasst der Kältemittelkreislauf einen Verdampfer, einen Verdichter (Kompressor), einen Verflüssiger (Kondensator) und ein Drosselorgan. Im Verdampfer im Innenraum des Kältegeräts verdampft das Kältemittel bei niedrigem Druck und entzieht dem Innenraum dadurch Wärme. Das entstehende gasförmige Kältemittel wird aus dem Innenraum herausgeführt und über ein so genanntes Saugrohr dem Kompressor zugeführt, der es verdichtet und das verdichtete und dadurch in seiner Temperatur erhöhte Kältemittel an den Verflüssiger weiterleitet. Im Verflüssiger gibt das Kältemittel Wärme an die Umgebungsluft ab. Das dadurch verflüssigte Kältemittel gelangt dann durch das Drosselorgan, in dem der Druck abgebaut wird, in den Verdampfer. Der Kältemittelkreislauf beginnt von neuem.

Als Drosselorgan wird bei Haushaltskältegeräten in der Regel ein Rohr mit geringem Durchmesser verwendet, insbesondere ein Kupferrohr. Das zum Kompressor führende Saugrohr dagegen besteht meist aus Aluminium, da es einstückig mit dem Verdampfer ausgebildet ist.

Aus kälte- und energietechnischen Gründen ist ein Wärmetausch zwischen Saugrohr und Drosselrohr von Vorteil. Die beiden Rohre sollten also möglichst zumindest über einen Teil ihrer Länge in wärmeleitendem Kontakt miteinander stehen. Dies ist jedoch problematisch, da ein direkter Kontakt zwischen Aluminium und Kupfer aus Korrosionsgründen und auf Grund von Normvorgaben nicht zulässig ist.

Die Auslegeschrift DE 12 50 845 zeigt eine Verbindung von Einrohranschlüssen von Kältemaschinenverdampfern zwischen dem Anschlussrohr aus Aluminium oder einer Aluminiumlegierung des Verdampfers, dem Saugrohr aus Kupfer und dem Kapillarrohr aus Kupfer.

Die Offenlegungsschrift GB 2 418 478 zeigt einen Wärmetauscher umfassend ein Kapillarrohr und ein Saugrohr, wobei beide Rohre über eine begrenzte Distanz sich berührend und parallel zueinander verlaufen.

Die Offenlegungsschrift DE 19 04 245 A1 zeigt eine Kapillarrohr-Anschlussstelle an plattenförmigen Verdampfern mit einem Einrohranschluss, wobei eine nach dem Einbringen aushärtende Dichtung aus flüssigem Kunststoff zwischen Kapillarrohr und kalibriertem Teil des Führungskanals vorgesehen ist.

Die Offenlegungsschrift WO 02/07948 A1 zeigt ein Verfahren und eine Vorrichtung zur Herstellung eines isolierten Rohres.

Die Offenlegungsschrift EP 17 95 846 A1 zeigt einen Wärmetauscher mit einer Mehrzahl von Rohrelementen.

Es ist daher eine Aufgabe der Erfindung, einen sicheren und fertigungsgerechten Kontaktschutz zwischen Drosselrohr und Saugrohr herzustellen.

Diese Aufgabe löst die Erfindung mit einem Kältegerät gemäß Anspruch 1.

Erfindungsgemäß umfasst das Drosselrohr ein Metallrohr, welches zumindest über einen Teil seiner Länge mit einer Kunststoffschicht ummantelt ist. Der Vorteil einer derartigen Kunststoffschicht besteht zum einen darin, dass die Kunststoffschicht die beiden Rohre sehr gut elektrisch voneinander isoliert. Kunststoff ist zwar nicht sehr wärmeleitend, wird die Kunststoffschicht jedoch ausreichend dünn gewählt, findet dennoch ein Wärmetausch zwischen Saugrohr und Drosselrohr statt. Darüber hinaus ist die Kunststoffschicht besser korrosionsbeständig als beispielsweise eine galvanisch aufgetragene Zinkschicht. Schließlich ist es von Vorteil, dass die Kunststoffschicht leicht von den Rohrenden entfernt werden kann, zum Beispiel durch einfaches Aufschlitzen und Abziehen, wozu kein anders Werkzeug als der Fingernagel erforderlich ist. Aus verbindungstechnischen Gründen müssen die Rohrenden des Drosselrohrs blank sein, damit das Drosselrohr einerseits an der Einspritzstelle des Verdampfers und andererseits an einer Trockenpatrone bzw. am Ausgang des Verflüssigers montiert werden kann.

Bevorzugt ist das Metallrohr des Drosselrohrs aus Kupfer oder einer Kupferlegierung, da Kupferrohre leicht herzustellen und ausreichend biegsam sind. Das Drosselrohr ist vorzugsweise ca. 30 cm bis 3 m lang und weist einen Außendurchmesser von ca. 0.5-4 mm und einen Innendurchmesser von ca. 0.5-0.8 mm auf. Durch Variieren der Länge oder des Innendurchmessers des Drosselrohrs kann der zu erreichende Druckverlust eingestellt werden.

Die Kunststoffschicht ist so dünn wie möglich herzustellen. Sie weist eine Dicke zwischen 20 und 500 µm, vorzugsweise zwischen 50 und 300 µm, besonders bevorzugt zwischen 100 und 200 µm auf. Dadurch wird gewährleistet, dass ausreichender Wärmeaustausch zwischen Drosselrohr und dem mit diesem in Kontakt stehenden Saugrohr stattfindet.

Die Kunststoffschicht weist einen thermoplastischen oder duroplastischen Kunststoff auf oder besteht vollkommen aus einem derartigen Kunststoff, wie beispielsweise PUR (Polyurethan), PP (Polypropylen) oder PE (polyäthylen) und/ oder die Kunststoffschicht ist mit einem wärmeleitfähigen Zusatzmaterial dotiert. Besonders bevorzugt ist der Kunststoff extrudierfähig, damit die Kunststoffschicht durch Co-Extrusion auf das Drosselrohr aufgetragen werden kann. Eine derartige co-extrudierte Beschichtung kann sich einfach und ohne Verletzung des Grundmaterials entfernen lassen.

Beispielsweise kann der für die Kunststoffschicht verwendeten Kunststoffmasse Graphitpulver, weniger bevorzugt auch Metallpulver beigesetzt werden. Das wärmeleitfähige Zusatzmaterial kann auch Zinkoxid, Quarz, Stärke oder Talkum sein.

Das Drosselrohr steht zumindest über einen Abschnitt seiner Länge in Berührungskontakt mit einem zu einem Kompressor führenden Saugrohr. Dabei berührt eine auf der Außenseite des Drosselrohrs angeordnete Kunststoffschicht die Außenseite des Saugrohrs zumindest an einem Punkt, sodass eine Wärmebrücke hergestellt wird. Besonders bevorzugt verläuft der mit dem Saugrohr in Kontakt stehende Abschnitt des Drosselrohrs parallel zu einem Abschnitt des Saugrohrs. Es ist auch möglich, dass das Drosselrohr mehrere Abschnitte aufweist, die parallel zu einem Abschnitt des Saugrohrs verlaufen, nämlich indem das Drosselrohr zumindest eine Haarnadelkurve durchläuft und somit mit zwei Abschnitten, die Kältemittel in gegenläufige Richtungen führen, an ein und demselben Abschnitt des Saugrohrs vorbeigeführt wird. Alternativ ist es auch möglich, das Drosselrohr oder einen Abschnitt des Drosselrohrs spiralförmig um das Saugrohr zu legen, sodass das Drosselrohr in diesem spiralförmigen Bereich über seine gesamte Länge in Berührungskontakt mit dem Saugrohr steht.

Vorzugsweise sind die miteinander in Berührungskontakt stehenden Abschnitte des Drosselrohrs und des Saugrohrs aneinander befestigt. Die Befestigung kann beispielsweise durch eine Klemme oder einen geeigneten Klebstoff erfolgen. Besonders bevorzugt sind die jeweiligen Abschnitte des Drosselrohrs und des Saugrohrs durch ein Klebeband aneinander befestigt. Das Klebeband ist vorzugsweise entlang der Rohrachsen ausgerichtet, wird also der Länge nach geklebt und verläuft bevorzugt zumindest im Wesentlichen über den gesamten in Kontakt stehenden Abschnitt des Drosselrohrs bzw. des Saugrohrs.

Bei dem Kältegerät handelt es sich vorzugsweise um ein Haushaltskältegerät, insbesondere einen Kühlschrank, einen Tiefkühlschrank oder eine Kühl-Gefrierkombination.

Die Erfindung wird an Hand von Ausführungsbeispielen mit Bezug auf die beiliegenden Zeichnungen näher erläutert.

In den Zeichnungen zeigen:
- Fig. 1: eine schematische Darstellung eines erfindungsgemäß ausgestalteten Kältemittelkreislaufs eines Kältegeräts;
- Fig. 2: einen Querschnitt durch Saugrohr und Drosselrohr entlang der Linie A-A der Fig. 1;
- Fig. 3: einen Querschnitt durch Saugrohr und Drosselrohr, die gemäß einer ersten Ausführungsform aneinander befestigt sind;
- Fig. 4: einen Querschnitt durch Saugrohr und Drosselrohr, die gemäß einer zweiten Ausführungsform aneinander befestigt sind;
- Fig. 5: eine schematische Darstellung des Herstellungsverfahrens.

Fig. 1 zeigt einen Kältemittelkreislauf eines Kältemittelgeräts, wie er insbesondere bei Haushaltskältegeräten zum Einsatz kommt. In Rohrschlangen 14 des Verdampfers 13 verdampft das Kältemittel und entzieht dadurch dem Innenraum des Kältegeräts Wärme. Über das Saugrohr 4 wird das verdampfte Kältemittel dem Kompressor 15 zugeführt. Das verdichtete Kältemittel fließt durch die Rohrschlangen 17 des Verflüssigers 16, welcher beispielsweise auf der Rückwand oder in einer Seitenwand des Kältegeräts angeordnet ist. Entlang der durch den Pfeil P angedeuteten Fließrichtung fließt das verflüssigte Kältemittel daraufhin über einen Trockner 18 durch das Drosselrohr 2. Dieses kann bis zu 2 bis 3 Metern lang sein, weshalb es in Schlangen 2' kompakt geführt ist. Über einen Teil L seiner Länge ist das Drosselrohr 2 parallel und in Berührungskontakt mit einem entsprechenden Abschnitt des zum Kompressor führenden Saugrohrs 4 geführt.

Die Länge L, entlang der das Saugrohr 4 und das Drosselrohr 2 in Berührungskontakt stehen sollen, beträgt beispielsweise 5 cm bis 1 m, vorzugsweise ca. 20 bis 40 cm.

Bei dem Verdampfer 13 handelt es sich bevorzugt um einen so genannten "tube-onsheet" Verdampfer, bei dem die Rohrschlange 14 auf einer Platte befestigt ist. Bei derartigen Verdampfern erfolgt der Wärmeaustausch zwischen Saugrohr 4 und Drosselrohr 2, vorzugsweise durch direkten Kontakt beider Rohre.

Fig. 2 zeigt das Saugrohr 4 und das damit in Kontakt stehende Drosselrohr 2 im Querschnitt. Das Saugrohr 4 besteht typischerweise aus Aluminium oder einer Aluminiumlegierung. Das Saugrohr 2 besteht erfindungsgemäß aus einem Kupferrohr 12, welches mit einer Kunststoffschicht 22 ummantelt ist. Im dargestellten Beispiel beträgt der Außendurchmesser des Kupferrohrs 12 ca. 1,8 mm, der Innendurchmesser ca. 0,5 mm. Die Kunststoffschicht 22 mit einer Dicke von ca 0,2 mm steht in Berührungskontakt zu dem Saugrohr 4. An dem einen Ende 11 des Saugrohrs ist dieses mit Verdampfer 13 verbunden und dort vorzugsweise an diesen angelötet. Daher ist es wichtig, die Kunststoffschicht 22 an den Enden des Saugrohrs 2 leicht entfernen zu können. An dem anderen Ende 19 des Saugrohrs 2 ist dieses mit einer Trockenpatrone 18 bzw. mit dem Verflüssiger 16 verbunden. Auch diese Verbindung kann durch Löten oder Schweißen hergestellt werden, sodass auch am Ende 19 das Drosselrohr 2 von der Kunststoffschicht 22 befreit werden muss.

Die Fig. 3 und 4 zeigen bevorzugte Arten der Verbindung des Saugrohrs 4 mit dem Drosselrohr 2. Gemäß Fig. 3 wird ein Klebeband 6 verwendet, vorzugsweise ein Kunststoff-Klebeband, welches der Länge nach um die Abschnitte der Länge L des Saugrohrs 4 und des Drosselrohrs 2 geklebt wird.

Wie in Fig. 4 dargestellt, kann auch eine Klemme 8, beispielsweise aus Kunststoff verwendet werden, um das Drosselrohr 2 in wärmeleitendem Kontakt mit dem Saugrohr 4 zu halten. Hierzu können auch mehrere Klemmen 8 verwendet werden, die in Abständen entlang des Abschnitts, an dem die beiden Rohre in Berührungskontakt zueinander stehen sollen, über die beiden Rohre 2, 4 geklemmt werden.

An Hand von Fig. 5 sollen nun Co-Extrusionsverfahren dargestellt werden, durch das ein Metallrohr, insbesondere Kupferrohr 12, mit einer ausreichend dünnen Kunststoffschicht 22 beschichtet werden kann. Das Kupferrohr 12 ist zunächst als Endlosmaterial auf einer Rolle 30 aufgewickelt. Durch Antrieb der Rolle 30 in Richtung der Pfeile Q wird das Kupferrohr 12 abgerollt und über eine Führungsrolle 31 dem Extruder 32 zugeführt. Dem Extruder wird ferner flüssiger Kunststoff über den Schneckenantrieb 34 zugeführt. Das Kupferrohr 12 wird als Seele bzw. Kern durch die Extrusionsdüse 33 hindurchgezogen und dort von außen mit dem Kunststoff ummantelt. Im Bereich 35 hinter der Düse härtet der Kunststoff aus, und das beschichtete Drosselrohrmaterial 2 wird auf einer weiteren Rolle 36 aufgewickelt. Dadurch wird ein Endlos-Drosselrohr 2 hergestellt, welches durch Zuschneiden zu fertigen Drosselrohren verarbeitet werden kann. Das in der Schnecke 34 befindliche Kunststoffmaterial ist beispielsweise PUR oder PA (Polyamid), wobei der flüssige Kunststoff mit einem wärmeleitfähigen Material in Pulver- oder Granulatform vermischt sein kann. Hierfür kommt bevorzugt Graphit in Frage.

Das leicht herzustellende, korrosionsbeständige Drosselrohr kann in wärmeleitendem Kontakt zu einem Saugrohr oder Endabschnitt eines Verdampferrohrs geführt werden, ohne Normvorgaben zu verletzen.

## Patentansprüche

1. Kältegerät, insbesondere Haushaltskältegerät, mit einem Kältemittelkreislauf (10) umfassend ein Drosselorgan in Form eines Drosselrohrs (2), wobei das Drosselrohr (2) zumindest über einen Abschnitt (L) seiner Länge in Berührungskontakt mit einem zu einem Kompressor (15) führenden Saugrohr (4) steht, wobei das Drosselrohr (2) ein Metallrohr (12) umfasst, welches zumindest über einen Teil seiner Länge mit einer Kunststoffschicht (22) ummantelt ist, wobei die Kunststoffschicht (22) einen thermoplastischen oder duroplastischen Kunststoff aufweist, und/oder die Kunststoffschicht (22) mit einem wärmeleitfähigen Zusatzmaterial dotiert ist, wobei die Kunststoffschicht (22) eine Wandstärke zwischen 20 und 500 µm aufweist, und die auf der Außenseite des Drosselrohrs (2) angeordnete Kunststoffschicht (22) eine Außenseite des Saugrohrs (4) berührt.

2. Kältegerät nach Anspruch 1, **dadurch gekennzeichnet, dass** das Metallrohr (12) aus Kupfer oder einer Kupferlegierung besteht.

3. Kältegerät nach einem der vorhergehenden Ansprüche, **dadurch gekennzeichnet, dass** der Kunststoff PUR, PP oder PE aufweist.

4. Kältegerät nach Anspruch 3, **dadurch gekennzeichnet, dass** der mit dem Saugrohr (4) in Kontakt stehende Abschnitt des Drosselrohrs (2) parallel zu einem Abschnitt des Saugrohrs (4) verläuft und an diesem befestigt ist.

5. Kältegerät nach Anspruch 3, **dadurch gekennzeichnet, dass** zumindest ein Abschnitt des Drosselrohrs (2) spiralförmig in zumindestens einer Windung um das Saugrohr (4) gelegt ist.

6. Kältegerät nach einem der Ansprüche 3 bis 5, **dadurch gekennzeichnet, dass** die miteinander in Kontakt stehenden Abschnitte des Drosselrohrs (4) und des Saugrohrs (2) insbesondere mittels Klebeband (6) aneinander befestigt sind.

7. Kältegerät nach einem der vorhergehenden Ansprüche, **dadurch gekennzeichnet, dass** es ein Kühlschrank, ein Tiefkühlschrank oder eine Kühl-Gefrierkombination ist.

## Claims

1. Refrigeration appliance, in particular household refrigeration appliance, with a coolant circuit (10) comprising a restrictor member in the form of a restrictor tube (2), wherein the restrictor tube (2) is in touching contact with a suction tube (4) leading to a compressor (15), at least over a section (L) of its length, wherein the restrictor tube (2) comprises a metal tube (12), which is cladded with a plastic layer (22) at least over some of its length, wherein the plastic layer (22) has a thermoplastic or duroplastic, and/or the plastic layer (22) is doped with a heat-conducting additional material, wherein the plastic layer (22) has a wall thickness between 20 and 500 µm, and the plastic layer (22) arranged on the outer side of the restrictor tube (2) touches an outer side of the suction tube (4).

2. Refrigeration appliance according to claim 1, **characterised in that** the metal tube (12) consists of copper or a copper alloy.

3. Refrigeration appliance according to one of the preceding claims, **characterised in that** the plastic is PUR, PP or PE.

4. Refrigeration appliance according to claim 3, **characterised in that** the section of the restrictor tube (2) in contact with the suction tube (4) runs in parallel with a section of the suction tube (4) and is fastened thereto.

5. Refrigeration appliance according to claim 3, **characterised in that** at least one section of the restrictor tube (2) is laid in a helical manner in at least one winding around the suction tube (4).

6. Refrigeration appliance according to one of claims 3 to 5, **characterised in that** the sections of the restrictor tube (4) and the suction tube (2) in contact with one another are fastened to one another, in particular by means of adhesive tape (6).

7. Refrigeration appliance according to one of the preceding claims, **characterised in that** it is a refrigerator, a freezer or a combined fridge-freezer.

## Revendications

1. Appareil frigorifique, notamment appareil frigorifique à usage domestique, doté d'un circuit réfrigérant (10) comprenant un organe d'étranglement sous forme d'un tube d'étranglement (2), le tube d'étranglement (2) étant, au moins sur une section (L) de sa longueur, en contact avec un tube d'aspiration (4) menant à un compresseur (15), le tube d'étranglement (2) comprenant un tube métallique (12) qui est entouré par une couche en matière plastique (22) au moins sur une partie de sa longueur, la couche en matière plastique (22) présentant une matière thermoplastique ou thermodurcissable, et/ou la couche en matière plastique (22) étant dopée avec une matière supplémentaire thermo-conductrice, la couche en matière plastique (22) présentant une épaisseur de paroi située entre 20 et 500 µm, et la couche en matière plastique (22) disposée sur le côté extérieur du tube d'étranglement (2) touchant un côté extérieur du tube d'aspiration (4).

2. Appareil frigorifique selon la revendication 1, **caractérisé en ce que** le tube métallique (12) est constitué de cuivre ou d'un alliage de cuivre.

3. Appareil frigorifique selon l'une quelconque des revendications précédentes, **caractérisé en ce que** la matière plastique présente du PUR, PP ou PE.

4. Appareil frigorifique selon la revendication 3, **caractérisé en ce que** la section du tube d'étranglement (2) en contact avec le tube d'aspiration (4) s'étend parallèlement à une section du tube d'aspiration (4) et est fixée sur celui-ci.

5. Appareil frigorifique selon la revendication 3, **caractérisé en ce qu'**au moins une section du tube d'étranglement (2) est posée autour du tube d'aspiration (4) de manière hélicoïdale en au moins un méandre.

6. Appareil frigorifique selon l'une quelconque des revendications 3 à 5, **caractérisé en ce que** les sections du tube d'étranglement (4) et du tube d'aspiration (2) en contact mutuel sont fixées les unes aux autres notamment au moyen de bande adhésive (6).

7. Appareil frigorifique selon l'une quelconque des revendications précédentes, **caractérisé en ce que** c'est un réfrigérateur, un congélateur ou un combiné réfrigérateur-congélateur.
